# EUROPÄISCHE PATENTSCHRIFT

(11) **EP 0 067 400 B1**
(45) Veröffentlichungstag und Bekanntmachung des Hinweises auf die Patenterteilung: **05.09.1984**
(21) Anmeldenummer: 82104990.5
(22) Anmeldetag: 08.06.1982
(51) Int. Cl.: B22D 11/124, B21B 43/00, B65G 47/82

(54) **Vorrichtung zum Wenden und Übergeben von Strangabschnitten auf ein nebengeordnetes Kühlbett in einer Stranggiessanlage**
Device for turning and transferning strand cuts on a parallel cooling bank in a continuous casting plant
Dispositif pour retournement et transmission de sections de billettes à un refroidisseur contigu dans une installation de coulée continue

(30) Priorität: 12.06.1981 CH 3869/81
(43) Veröffentlichungstag der Anmeldung: 22.12.1982
(73) Patentinhaber: CONCAST SERVICE UNION AG, CH-8027 Zürich (CH)
(72) Erfinder: Röhrig, Adalbert, CH-8820 Wädenswil (CH); Zeller, Josef, CH-8872 Weesen (CH)
(74) Vertreter: Fiala, Ferdinand

## Beschreibung

Die Erfindung betrifft eine Vorrichtung zum Wenden und Uebergeben von Strangabschnitten von einem Auslaufrollgang einer Stranggiessanlage auf ein nebengeordnetes Kühlbett, bestehend aus einem quer zur Stranglaufrichtung verfahrbaren Abschiebewagen und einer Wendeeinrichtung, die die Strangabschnitte mittels einem Schwenkarm entlang einer um etwa eine Viertelkreislinie gekrümmte stationäre Führung wendet (DE-A-1 602171).

Beim Schneiden von Strängen, vorzugsweise von Knüppelsträngen und kleineren Vorblocksträngen, mittels Scheren innerhalb von Stranggiessanlagen können Verformungen an Strangenden durch den Schnitt nicht ganz vermieden werden. Diese Verformung, die in der Regel eine Breitung der Strangenden gegenüber dem Strangquerschnitt erzeugt, hat den Nachteil, dass -verursacht durch diese Breitung -solche Strangabschnitte beim Abschieben auf Schienenkühlbette oder beim Zusammenschieben zu Stapeleinheiten auf einem Abnahmetisch für den Weitertransport krumm gedrückt werden. Krumme Strangabschnitte haben bei der anschliessenden Weiterverarbeitung verschiedene Nachteile, insbesondere wenn die Weiterverarbeitung automatisiert abläuft.

Es ist bei einer Stranggiessanlage eine Vorrichtung zum Wenden und Uebergeben von Strangabschnitten von Auslaufrollgängen auf ein nebengeordnetes Kühlbett bekannt (DE-OS 1 602171), wobei eine Hebe- und Wendeeinrichtung für jede Strangader vorgesehen und oberhalb der Auslaufrollgänge eine durch Schienen gebildete Ebene zum Querverschieben angeordnet ist. Damit die einzelnen Strangabschnitte mit den Hebe- und Wendeeinrichtungen auf die Querverschiebeebene gebracht werden können, sind die Schienen oberhalb der einzelnen Auslaufrollgänge klappenartig ausgeführt. Die Hebe-und Wendeeinrichtungen bestehen im wesentlichen aus einem Schwenkarm, der die Strangabschnitte hebt und entlang einer gekrümmten Führung um 90° wendet. Mit einem Querschlepper werden die auf die Verschiebeebene gebrachten Strangabschnitte quer verschoben und auf das nebengeordnete Kühlbett gebracht. Diese Vorrichtung zum Wenden und Uebergeben von Strangabschnitten ist einerseits kostenaufwendig, weil für jeden Strang eine eigene Hebe- und Wendeeinrichtung mit entsprechendem Antrieb notwendig ist. Im weiteren verbauen die oberhalb der Auslaufrollgänge angeordneten Schienen der Querverschiebeebene die Zugänglichkeit zu den Auslaufrollgängen. Die bei Mehrstranganlagen zwischen den Strangadem angeordneten Hebe- und Wendeeinrichtungen sind aber auch der Wärmestrahlung ausgesetzt und erfordern je nach Konstruktion entsprechende Kühleinrichtungen. Auch benötigen diese zwischen den Strängen angeordneten Hebe- und Wendeeinrichtungen bestimmte minimale Strangabstände, die nicht unterschritten werden können.

Der Erfindung liegt die Aufgabe zugrunde, eine Vorrichtung zum Wenden und Uebergeben von Strangabschnitten von einem Auslaufrollgang auf ein nebengeordnetes Kühlbett zu schaffen, das die genannten Nachteile überwindet und zugleich wesentlich einfacher und kostengünstiger ist und eine gute Zugänglichkeit zu den Auslaufrollgängen gewährleistet. Im weiteren soll eine grössere Freiheit bezüglich der Anzahl Stränge pro Maschine und der Wahl der Strangabstände gewährleistet sein.

Gemäss der Erfindung wird diese Aufgabe dadurch gelöst, dass der Abschiebewagen die Strangabschnitte direkt vom Auslaufrollgang auf eine seitlich des Auslaufrollganges angeordnete Rutsche schiebt, die die Strangabschnitte der Wendeeinrichtung zuführt und dass der Schwenkarm der Wendeeinrichtung die auf der Rutsche zwischengelagerten Strangabschnitte zeitlich gestaffelt abhebt.

Die erfindungsgemässe Vorrichtung gewährleistet eine kostengünstige Konstruktion, weil eine einzige Hebe- und Wendeeinrichtung mehreren Ausförderlinien von Strängen dienen kann. Im weiteren ergibt sich durch die Weglassung der oberhalb der Auslaufrollgänge angeordneten Schienen der Querverschiebeebene eine verbesserte Zugänglichkeit zu den Auslaufrollgängen und eine weitere Verbilligung. Durch die Weglassung der zwischen den Strängen angeordneten Hebe- und Wendeeinrichtungen wird auch eine grössere Freiheit bezüglich der Wahl der Strangabstände gewährleistet.

Die Wahl der Art des Kühlbettes, das der Hebe- und Wendeeinrichtung unmittelbar anschliessend nachfolgt, kann den Kühlerfordernissen entsprechend unterschiedlich getroffen werden. Eine kostengüngstige Lösung stellt beispielsweise eine Kombination der Hebe-und Wendeeinrichtung mit einem Kühlbett, bestehend aus einem Klinkenschlepper und einem Abnahmetisch, dar. Die Strangabschnitte werden dabei durch die Drehung um 90° so in den Klinkenschlepper eingebracht, dass sie beim Zusammenschieben auf dem Abnahmetisch durch die Schnittbreitung keine Verbiegungen erleiden.

Eine besonders preisgünstige Lösung kann, nach einem weiteren Kennzeichen der Erfindung erreicht werden, wenn der Schwenkarm gleichzeitig für die Stossbewegung auf dem Abschiebekühlbett vorgesehen ist. Dadurch können zusätzliche Antriebe für die Stossbewegung eingespart werden.

Gemäss der Lösung im genannten Stand der Technik sind ein Antrieb für den Querschlepper und mehrere unabhängige Antriebe für die Hebe-und Wendeeinrichtungen vorgesehen. Für die Koordination der Bewegungen dieser Einrichtungen ist eine entsprechende Programmsteuerung notwendig. Gemäss einem weiteren Vorschlag der Erfindung kann auf diese Programmsteuerung verzichtet und die Anlage wesentlich vereinfacht und verbilligt werden, wenn der Abschiebewagen über ein Hebelsystem mit dem Schwenkarm verbunden ist.

Um die erfindungsgemässe Vorrichtung auch bei Mehrstranganlagen mit hohen Giessgeschwindigkeiten bzw. kurz geschnittenen Strangabschnitten einsetzen zu können, schlägt die Erfindung vor, den Schwenkarm mit mehreren treppenförmig angeordneten Aufnahmetaschen für die gestaffelte Aufnahme mehrerer Strangabschnitte zu versehen und die Führungsbahn der etwa um eine Viertelkreislinie gekrümmten stationären Führung zum Bewegungszentrum des Schwenkarmes exzentrisch anzuordnen und von einer Bewegungsbahn einer inneren Aufnahmetasche in eine Bewegungsbahn einer benachbarten äusseren Aufnahmetasche verlaufen zu lassen.

Mit Vorteil wird der Schwenkarm an seiner äusseren Begrenzung mit einer Führung versehen, die die nachrutschenden Stränge stoppt und positioniert. Um beim Rückhub des Schwenkarmes die gleitende Reibung zwischen dem Schwenkarm und den Strangabschnitten zu vermindern, schlägt die Erfindung im weiteren vor, dass der Schwenkarm an seiner äusseren Begrenzung eine exzentrisch verlaufende Anschlagsbahn zum Stoppen und Positionieren von Strangabschnitten auf der Rutsche aufweist, und dass der Krümmungsmittelpunkt der Anschlagsbahn in der Ausgangsstellung tiefer liegt als das Bewegungszentrum.

Für die Koppelung der Hubbewegung des Querschleppers mit dem Antrieb der Hebe- und Wendeeinrichtung schlägt die Erfindung vor, dass das Hebelsystem aus einem Schwenkhebel, der an einem Ende über den Schwenkarm mit dem Schwenkarmantrieb und am andern Ende mit einem Lenker gelenkig verbunden ist, besteht. Zur Erzeugung der erforderlichen grossen Kraft, die für die Stossbewegung der Strangabschnitte auf dem Abschiebekühlbett nötig ist, schlägt die Erfindung im weiteren vor, dass der für den Abschiebewagen und für den Schwenkarm gemeinsame Antrieb aus einer hydraulischen Kolbenzylindereinheit besteht.

Die Koordination zwischen dem Bewegungsablauf des Querschleppers und der Hebe- und Wendeeinrichtung kann mit Vorteil zusätzlich erweitert werden, wenn der Klinkenschlepper und der Schwenkarm mittels eines Antriebshebels mechanisch verbunden sind. Dadurch kann einerseits die Steuerung vereinfacht und anderseits auf einen zusätzlichen Antrieb verzichtet werden.

Im nachfolgenden werden anhand von Figuren Beispiele des Erfindungsgegenstandes erläutert. Dabei zeigen :
Figur 1 eine schematisch dargestellte Seitenansicht eines Beispieles einer erfindungsgemässen Vorrichtung,
Figur 2 eine Draufsicht auf das Beispiel gemäss Fig. 1 und
Figur 3 eine schematische Darstellung eines weiteren Beispieles einer Hebe- und Wendeeinrichtung.

In Fig. 1 und 2 liegen auf zwei Auslaufrollgängen 2, 2' einer Stranggiessanlage Strangabschnitte 3. Oberhalb der Auflaufrollgänge 2, 2' ist ein Abschiebewagen 4 angeordnet. Es besteht aus einem mit Rädern 6 versehenen Rahmen 5, der entlang von Trägern 7 verfahrbar ist und mehrere Stossklinken 8 aufweist. Der Abschiebewagen 4 ist über einen Lenker 9 und einen Schwenkhebel 10, die ein Hebelsystem bilden, mit dem Antrieb eines Schwenkarmes 15 verbunden. Durch die Hubbewegung einer Kolbenzylindereinheit 13 wird der Schwenkarm 15 und der mit diesem durch eine Profilwelle 12 verbundene Schwenkhebel 10 gleichzeitig und um den gleichen Winkel verschwenkt. Der Schwenkhebel 10 kann aber auch direkt mit dem Schwenkarm 15 starr verbunden sein. Zwischen den Auslaufrollgängen 2, 2' und einer gekrümmten Gleitführung 17, die zusammen mit dem Schwenkarm 15 eine Hebe- und Wendeeinrichtung darstellt, liegt eine zu einer Einlaufstation 20 hin abfallende Rutsche 18. Diese Rutsche 18 verbindet die Ebene 19 der Auslaufrollgänge 2, 2' mit der Hebe- und Wendeeinrichtung. Der Neigungswinkel 11 der Rutsche 18 ist grösser als der Reibungswinkel µ zwischen der Rutsche 18 und dem Strangabschnitt.

In der Einlaufstation 20 wird durch die Bewegung des Schwenkarmes 15 jeweils ein Strangabschnitt 3 angehoben und entlang der gebogenen Gleitführung 17 auf einen feststehenden Träger eines Kleinkenschleppers 21 gestossen.

Mit jedem Hub der Kolbenzylindereinheit 13 wird neben dem Schwenkarm 15 und dem Schwenkhebel 10 auch der Klinkenschlepper 21 über einen Antriebshebel 23 um einen Klinkenabstand bewegt. Hinter dem Klinkenschlepper 21 ist ein Abnahmetisch 24 angeordnet, auf welchem die Strangabschnitte gegeneinander anstossend für den Abtransport vorbereitet sind. Vom Abnahmetisch 24 werden die Strangabschnitte in der Regel mittels eines Krangehänges oder eines Magneten abgehoben.

Die Wirkungsweise dieser Vorrichtung ist wie folgt : Bei einer Hubbewegung der Kolbenzylindereinheit 13 werden durch den Abschiebewagen 4 in diesem Beispiel zwei Stränge von den Auslaufrollgängen 2, 2' abgeräumt und auf die Rutsche 18 bewegt. Mit der gleichen Hubbewegung wird gleichzeitig ein Strangabschnitt 3 von der Einlaufstation 20 auf den Klinkenschlepper 21 angehoben. Der Klinkenschlepper 21 verschiebt bei der gleichen Hubbewegung alle Stränge auf dem Klinkenschlepper 21 um einen Klinkenabstand. Beim Rückwärtshub der Kolbenzylindereinheit 13 kehren der Abschiebewagen 4, der Schwenkarm 15 und Klinkenschlepper 21 in die in den Figuren 1 und 2 mit ausgezogenen Linien dargestellte Position zurück. Bei dieser Zweistranganlage ist vor dem Einlauf neuer Strangabschnitte 3 auf die Auslaufrollgänge 2, 2' ein Leerhub notwendig, um den zweiten Strang zu wenden und auf das Klinkenbett abzuschieben.

In Fig. 3 liegen Strangabschnitte 30, 30', 30" auf einer abfallenden Rutsche 32. Diese drei Strangabschnitte 30, 30', 30" sind mittels eines nicht dargestellten Querschleppers von einer Ebene 31 von nicht dargestellten Austaufrollgängen einer Mehrstranganlage in einem Hub auf die Rutsche 32 geschoben worden. Der Querschlepper könnte beispielsweise eine ähnliche oder gleiche Konstruktion aufweisen wie in Fig. 1 dargestellt und beschrieben. Die Rutsche 32 wirkt in diesem Beispiel mit einem Schwenkarm 35, einer gekrümmten Gleitführung 37 und einem Abschiebekühlbett 38 zusammen. Der Schwenkarm 35 ist um ein Bewegungszentrum 39 über eine Kolbenstange 34 verschwenkbar. Es ist mit drei treppenförmig angeordneten Aufnahmetaschen 41, 41', 41" für die gestaffelte Aufnahme mehrerer Strangabschnitte 30, 30', 30" versehen.

Bei Beginn der Hubbewegung des Schwenkarmes 35 nimmt die Aufnahmetasche 41 den Strangabschnitt 30 mit und führt diesen Strangabschnitt 30 entlang der gekrümmten Gleitführung 37. Erreicht die Aufnahmetasche 41' bzw. 41" die Strangabschnitte 30' bzw. 30", so werden auch diese Strangabschnitte angehoben. Bei der Hubbewegung wirken die Aufnahmetaschen 41, 41' mit der gerkümmten Gleitführung 37, die gegenüber dem Bewegungszentrum 39 exzentrisch angeordnet ist, zusammen. Der Strangabschnitt 30, der in der dem Bewegungszentrum 39 am nächsten liegenden Aufnahmetasche 41 liegt, wird durch die gekrümmte Gleitführung 37 aus der Bewegungsbahn einer inneren Aufnahmetasche 41 herausgehoben und in die Bewegungsbahn der benachbarten äusseren Aufnahmetasche 41' vor den Strangabschnitt 30' geschoben. Dieser Zustand ist in Fig. 2 strichpunktiert dargestellt. Während der weiteren Bewegung des Schwenkarmes 35 schieben sich entlang der gekrümmten Gleitführung 37 die beiden Strangabschnitte 30, 30' vor den Strangabschnitt 30". Mit der Aufnahmetasche 41" des Schwenkarmes 35 wird gleichzeitig die Stossbewegung auf dem Abschiebekühlbett 38 durchgeführt.

Werden bei diesem Beispiel wie in Fig. 1 die Stränge 30 gleichzeitig mit dem Hub des Schwenkarmes 35 durch einen Abschiebewagen von den Auslaufrollgängen abgeräumt, so liegen während des Rückhubes des Schwenkarmes 35 bereits wieder drei neue Strangabschnitte 30 auf der Rutsche 32. Einer davon ist in Kontakt mit einer Anschlagbahn 40 des Schwenkarmes 35. Damit beim Rückhub der Verschleiss dieser Anschlagbahn 40 gering gehalten werden kann, ist diese gegenüber dem Bewegungszentrum 39 so exzentrisch, dass während des Rückhubes, der am Strangabschnitt 30 schleifende Teile der Anschlagbahn 40 in Richtung auf das Bewegungszentrum 39 des Schwenkarmes 35 zurückweicht, wodurch die Reibkraft zwischen der Anschlagbahn 40 und dem nachrutschenden Strangabschnitt 30 vermindert bzw. aufgehoben wird. Eine derartige Exzentrizität ergibt sich, wenn ein Krümmungsmittelpunkt 51 der Anschlagbahn 40 in der Ausgangsstellung tiefer liegt als das Bewegungszentrum 39.

## Patentansprüche

1. Vorrichtung zum Wenden und Uebergeben von Strangabschnitten (3) von einem Auslaufrollgang (2, 2') einer Stranggiessanlage auf ein nebengeordnetes Kühlbett (21), bestehend aus einem quer zur Stranglaufrichtung verfahrbaren Abschiebewagen (4) und einer Wendeeinrichtung (15, 17, 35), die die Strangabschnitte (3) mittels einem Schwenkarm (15, 35) entlang einer um etwa eine Viertelkreislinie gekrümmte stationäre Führung (17) wendet, dadurch gekennzeichnet, dass der Abschiebewagen (4) die Strangabschnitte (3, 30) direkt vom Auslaufrollgang (2, 2') auf eine seitlich des Auslaufrollganges (2, 2') angeordnete Rutsche (18, 32) schiebt, die die Strangabschnitte (3, 30) der Wendeeinrichtung (15, 17, 35) zuführt und dass der Schwenkarm (15, 35) der Wendeeinrichtung die auf der Rutsche (18, 32) zwischengelagerten Strangabschnitte (3, 30) zeitlich gestaffelt abhebt.

2. Vorrichtung nach Anspruch 1, dadurch gekennzeichnet, dass das Kühlbett aus einem Klinkenschlepper (21) und einem Abnahmetisch (24) besteht.

3. Vorrichtung nach Anspruch 1, dadurch gekennzeichnet, dass der Schwenkarm (35) gleichzeitig für die Stossbewegung auf einem Abschiebekühlbett (38) vorgesehen ist.

4. Vorrichtung nach einem der Ansprüche 1-3, dadurch gekennzeichnet, dass der Abschiebewagen (4) über ein Hebelsystem mit dem Schwenkarm (15) verbunden ist.

5. Vorrichtung nach einem der Ansprüche 1-4, dadurch gekennzeichnet, dass der Schwenkarm (35) mit mehreren treppenförmig angeordneten Aufnahmetaschen (41, 41', 41") für die gestaffelte Aufnahme mehrerer Strangabschnitte (30, 30', 30") versehen ist, und dass die Führungsbahn der etwa um eine Viertelkreislinie gekrümmten stationären Führung (37) zum Bewegungszentrum (39) des Schwenkarmes (35) exzentrisch angeordnet ist und von einer Bewegungsbahn einer inneren Aufnahmetasche (41) in eine Bewegungsbahn einer benachbarten äusseren Aufnahmetasche (41') verläuft.

6. Vorrichtung nach Anspruch 5, dadurch gekennzeichnet,.dass der Schwenkarm (35) an seiner äusseren Begrenzung eine exzentrisch verlaufende Anschlagsbahn (40) zum Stoppen und Positionieren von Strangasbschnitten (30) auf der Rutsche (32) aufweist, und dass der Krümmungsmittelpunkt (51) der Anschlagbahn (40) in der Ausgangsstellung tiefer liegt als das Bewegungszentrum (39).

7. Vorrichtung nach Anspruch 4, dadurch gekennzeichnet, dass das Hebelsystem aus einem Schwenkhebel (10), der an einem Ende über den Schwenkarm (15) mit dem Schwenkarmantrieb und am anderen Ende mit einem Lenker (9) gelenkig verbunden ist, besteht.

8. Vorrichtung nach Anspruch 7, dadurch gekennzeichnet, dass der für den Abschiebewagen (4) und für den Schwenkarm (15) gemeinsame Antrieb aus einer hydraulischen Kolbenzylindereinheit (13) besteht.

9. Vorrichtung nach Anspruch 2, dadurch gekennzeichnet, dass der Klinkenschlepper (21) und der Schwenkarm (15) mittels eines Antriebshebels (23) mechanisch verbunden sind.

## Claims

1. Equipment for turning lengths of bar (3) and transferring them from a discharge roller bed (2, 2') of a continuous casting installation to an adjacent cooling bed (21), which equipment consists of a transfer carriage (4), displaceable transversely of the direction of travel of the bar, and of a turning mechanism (15, 17, 35), which turns the lengths of bar (3), by means of the swivel arm (15, 35) along a stationary guide (17) which is curved through roughly a quarter circle, characterized in that the transfer carriage (4) pushes the lengths of bar (3, 30) directly from the discharge roller bed (2, 2') on to a chute (18, 32), which is arranged at the side of the discharge roller bed (2, 2') and which guides the lengths of bar (3, 30) to the turning mechanism (15, 17, 35), and in that the swivel arm (15, 35) associated with the turning mechanism (15, 17, 35) lifts the lengths of bar (3, 30), disposed in an intermediate position on the chute (18, 32), on a time-staggered basis.

2. Equipment according to Claim 1, characterized in that the cooling bed consists of a ratchet towing means (21) and of a receiving table (24).

3. Equipment according to Claim 1, characterized in that the swivel arm (35) is also provided for the pushing movement of a transfer cooling bed (38).

4. Equipment according to any one of Claims 1-3, characterized in that the transfer carriage (4) is connected to the swivel arm (15) by way of a lever system.

5. Equipment according to any one of Claims 1-4, characterized in that the swivel arm (35) is provided with a plurality of stepwise arranged receiving pockets (41, 41', 41") for the staggered reception of a plurality of lengths of bar (30, 30', 30"), and in that the path of the stationary guide (37), bent through roughly a quarter circle, is arranged eccentrically in relation to the centre of movement (39) of the swivel arm (35) and extends a path of movement of an inner receiving pocket (41) into a path of movement of an adjacent outer receiving pocket (41').

6. Equipment according to Claim 5, characterized in that the swivel arm (35) comprises, at its outer limit, an eccentrically extending arresting track (40) for stopping and positioning lengths of bar (30) on the chute (32), and in that the centrepoint (51) of the curvature of the arresting track (40) is disposed at a lower level than is the centre of movement (39) in the initial position.

7. Equipment according to Claim 4, characterized in that the lever system consists of a swivel lever (10), which at one end is hinged by way of the swivel arm (15) to the swivel arm drive and, at the other end to a guide rod (9).

8. Equipment according to Claim 7, characterized in that the drive, common to the transfer carriage (4) and the swivel arm (15), consists of a hydraulic piston-and-cylinder unit (13).

9. Equipment according to Claim 2, characterized in that the ratchet towing means (21) and the swivel arm (15) are mechanically connected by means of a drive lever (23).

## Revendications

1. Dispositif pour retourner et transférer des sections de billettes (3) d'un chemin à rouleaux de sortie (2, 2') d'une installation de coulée continue à un refroidisseur (21) placé à côté, composé d'un chariot pousseur (4) pouvant se déplacer transversalement à la direction de défilement de la billette et d'un dispositif de retournement (15, 17, 35) qui retourne les sections de billettes (3) au moyen d'un bras oscillant (15, 35) le long d'un guide stationnaire (17) incurvé en un arc d'environ un quart de cercle, caractérisé en ce que le chariot pousseur (4) pousse directement les sections de billettes (3, 30) du chemin à rouleaux de sortie (2, 2') sur une rampe (18, 32) disposée latéralement au chemin à rouleaux de sortie (2, 2') et qui achemine les sections de billettes (3, 30) au dispositif de retournement (15, 17, 37) et en ce que le bras oscillant (15, 35) du dispositif de retournement (15, 17, 35) soulève en une séquence échelonnée dans le temps les sections de billettes (3, 30) qui se sont accumulées en stockage intermédiaire sur la rampe (18, 32).

2. Dispositif selon la revendication 1, caractérisé en ce que le refroidisseur est constitué par un ripeur à cliquets (21) et par une table réceptrice (24).

3. Dispositif selon la revendication 1, caractérisé en ce que le bras oscillant (35) est prévu en même temps pour le mouvement de poussée sur un refroidisseur à poussoir (38).

4. Dispositif selon l'une des revendications 1 à 3, caractérisé en ce que le chariot pousseur (4) est relié au bras oscillant (15) par un système de leviers.

5. Dispositif selon l'une des revendications 1 à 4, caractérisé en ce que le bras oscillant (35) est muni de plusieurs poches réceptrices (41, 41', 41") disposées en escalier, prévues pour recevoir plusieurs sections de billettes (30, 30', 30") en une séquence échelonnée et en ce que la voie de guidage du guide stationnaire (37) incurvé en un arc d'un quart de cercle est disposée excentriquement par rapport au centre (39) du mouvement du bras oscillant (35) et s'étend d'une trajectoire d'une poche réceptrice intérieure (41) à une trajectoire d'une poche réceptrice extérieure voisine (41').

6. Dispositif selon la revendication 5, caractérisé en ce que, à sa limite extérieure, le bras oscillant (35) présente une voie de butée (40) s'étendant excentriquement, qui sert à arrêter et positionner les sections de billettes (30) sur la rampe (32) et en ce que le centre (51) de la courbure de la voie de butée (40) se trouve plus bas que le centre (39) du mouvement dans la position de départ.

7. Dispositif selon la revendication 4, caractérisé en ce que le système de leviers est composé d'un levier oscillant (10) qui est relié de façon articulée, à une extrémité, à l'entraînement du bras oscillant, par l'intermédiaire du bras oscillant (15) et, à l'autre extrémité, à une biellette (9).

8. Dispositif selon la revendication 7, caractérisé en ce que l'entraînement commun du chariot pousseur (4) et du bras oscillant (15) est constitué par une unité hydraulique à piston- cylindre (13).

9. Dispositif selon la revendication 2, caractérisé en ce que le ripeur à cliquets (21) et le bras oscillant (15) sont reliés mécaniquement au moyen d'un levier d'entraînement (23).
